# EUROPÄISCHE PATENTSCHRIFT

(11) **EP 1 124 738 B1**
(45) Veröffentlichungstag und Bekanntmachung des Hinweises auf die Patenterteilung: **18.06.2003**
(21) Anmeldenummer: 99971390.2
(22) Anmeldetag: 28.10.1999
(51) Int. Cl.: B65D 83/14

(54) **VENTIL FÜR DIE ABGABE VON UNTER DRUCK STEHENDEN FLÜSSIGKEITEN**
VALVE FOR RELEASING PRESSURISED LIQUIDS
VALVE POUR LA DISTRIBUTION DE FLUIDES SOUS PRESSION

(30) Priorität: 30.10.1998 DE 19850146
(43) Veröffentlichungstag der Anmeldung: 22.08.2001
(73) Patentinhaber: COSTER TECNOLOGIE SPECIALI S.P.A., I-38050 Calceranica al Lago (Trento) (IT)
(72) Erfinder: GEIER, Adalberto, Coster Tecnologie Speciali S.p.A, 38050 Calceranica al Lago (IT)
(74) Vertreter: Popp, Eugen, Dr.
(86) Internationale Anmeldenummer: EP9908197
(87) Internationale Veröffentlichungsnummer: WO00026116

(56) Entgegenhaltungen:
- EP-A- 0 696 545
- DE-B- 1 040 464
- FR-A- 2 698 947
- GB-A- 1 463 204
- GB-A- 2 049 827
- US-A- 3 870 203
- US-A- 4 466 838

## Beschreibung

Die Erfindung betrifft ein Ventil für die Abgabe von unter Druck stehenden Flüssigkeiten gemäß dem Oberbegriff des Patentanspruchs 1 (siehe zum Beispiel EP-A-0 696 545).

Im vorliegenden Fall geht es insbesondere um Ventile einer Aerosolpackung. Außer dem Inhalt und dem Behälter ist das Ventil der wichtigste Bestandteil einer solchen Packung. Vom einwandfreien Funktionieren des Ventils zu jeder Zeit und unter allen Umständen hängt die Verwendbarkeit des Produktes ab. Auch wenn die Packung längere Zeit gelagert wurde, muß das Ventil bei der ersten Betätigung das Produkt einwandfrei und im vorbestimmten Sprühmuster abgeben. Andernfalls ist die ganze Packung samt Inhalt gebrauchsunfähig.

Üblicherweise bestehen derartige Ventile für eine Aerosolpackung aus einem Ventilkörper, einem Abgaberöhrchen und einer Ringdichtung. Der Ventilkörper ist fluiddicht am Rand einer in einem Deckel für eine Behälteröffnung ausgebildeten Deckelöffnung befestigbar. Das Abgaberöhrchen ist im Ventilkörper axial verschieblich gelagert und aus einer Schließstellung heraus entgegen der Wirkung eines elastischen Elements, insbesondere einer Schraubendruckfeder, bewegbar. Die Ringdichtung befindet sich zwischen dem Rand der Deckelöffnung und dem Ventilkörper und umschließt dabei eng das Abgaberöhrchen. Die Ringdichtung besteht aus einem elastischen Dichtmaterial, vorzugsweise Gummi oder dgl.. Innerhalb des Abgaberöhrchens ist ein Austragkanal ausgebildet, der eine seitliche Öffnung, insbesondere Bohrung aufweist, die in Schließstellung durch die Ringdichtung außenseitig verschlossen ist. Wird das Abgaberöhrchen gegen die Wirkung des elastischen Elements in das Behälterinnere gedrückt, kommt die seitliche Öffnung bzw. Bohrung von der Ringdichtung frei, so daß ein im Behälter unter Druck stehendes Medium durch den Ventilkörper, die seitliche Bohrung und den Austragskanal des Abgaberöhrchens hindurch nach außen entweichen kann.

Figur 3 zeigt ein Ventil gemäß dem Stand der Technik im Längsschnitt. Das Ventil ist an einem Deckel 11 montiert, mit dem eine entsprechende Öffnung eines nicht dargestellten Behälters für die Aufnahme eines unter Druck stehenden Mediums verschließbar ist. Der Deckel 11 weist eine zentrale Öffnung 12 zur Aufnahme eines Abgaberöhrchens 13 auf, welches sich behälterinnenseitig in einen Ventilkörper 15 hinein erstreckt. Zwischen dem Inneren des Ventilkörpers 15 und dem Behälterinneren besteht eine Fluidverbindung über eine Steigleitung. Der Ventilkörper 15 ist fluiddicht am Rand 16 der Deckelöffnung 12 fixiert. Zu diesem Zweck weist der Ventilkörper 15 einen sich radial nach außen erstreckenden Umfangsflansch auf, der in montiertem Zustand von einem sich radial nach innen erstreckenden Ringvorsprung am Deckel 11 derart hintergriffen ist, daß der Ventilkörper 15 klemmend vom Deckel 11 gehalten ist. Zwischen dem Rand 16 der Deckelöffnung 12 und dem Umfangsflansch des Ventilkörpers 15 ist eine flache Ringdichtung 20 derart angeordnet, daß sie das Abgaberöhrchen 13 eng umschließt. Die Ringdichtung 20 besteht aus einem elastischen und korrosionsbeständigen Material. Das Abgaberöhrchen 13 ist im Ventilkörper 15 axial verschieblich gelagert, und zwar aus einer in Figur 3 dargestellten Schließstellung heraus entgegen der Wirkung einer Schraubendruckfeder.

Im Inneren des Abgaberöhrchens 13 erstreckt sich in Richtung parallel zur Längsmittenachse ein nach außen offener und innenseitig geschlossener Austragskanal 25. Ein sich quer dazu erstreckender Durchgang 24 verbindet den Austragskanal 25 mit der Außenseite des Abgaberöhrchens auf einer Höhe, die in der Schließstellung auf Höhe der Ringdichtung 20 liegt. Die Ringdichtung 20 schließt somit die äußere Öffnung des Durchgangs 24 in der Schließstellung. Durch eine axiale Verschiebung des Abgaberöhrchens 13 in das Behälterinnere hinein wird die äußere Öffnung des Durchgangs 24 von der Ringdichtung 20 freigegeben. Somit wird eine Fluidverbindung zwischen dem Inneren des Ventilkörpers 15 und dem Austragskanal 25 hergestellt.

Das in Figur 3 dargestellte Ventil des Standes der Technik hat jedoch den Nachteil, daß beim Eindrücken des Abgaberöhrchens 13 die elastische Ringdichtung 20 mit diesem mit nach innen geschleppt werden kann. Dies hat zur Folge, daß die Öffnung des Durchgangs 24 von der Ringdichtung 20 später als erwartet freigegeben wird. Das Abgaberöhrchen 13 muß somit verhältnismäßig tief nach unten bzw. in das Behälterinnere gedrückt werden, um die Verbindung vom Behälterinneren zum Austragskanal 25 über den Durchgang 24 herzustellen. Durch das Mitschleppen der Dichtung und durch die außen scharfkantig ausgebildete Durchgangsöffnung kann es zu einer Beschädigung des Dichtungsmaterials und auch zur einer Abtrennung von Teilen der Dichtung kommen, wodurch die Funktion des Ventils beeinträchtigt und seine Betriebsdauer verkürzt wird.

Mit dem Gegenstand der Deutschen Patentanmeldung P 198 26 308.2 (Anmeldetag: 12. Juni 1998) der gleichen Anmelderin sollen die vorstehend angegebenen Nachteile des Standes der Technik dadurch gelöst werden, daß der in den Austragskanal mündende Durchgang durch eine von außen nach innen zum Behälterinneren gerichtete Schrägbohrung gebildet ist, deren äußere Öffnung zumindest teilweise unterhalb der durch den oberen Umfangsrand des der Dichtung zugewandten Ringvorsprungs definierten Ebene liegt. Dadurch ist das äußere Ende des Durchgangs zumindest nicht vollständig durch die Ringdichtung verschlossen. Die Fluidverbindung zwischen Austragskanal und Behälter wird hergestellt, sobald der Ringflansch vom Dichtring nur geringfügig abhebt. Dies geschieht schlagartig bei nur geringem Eindrücken des Abgaberöhrchens.

Aber auch dann wenn das äußere Ende des Durchganges zwar nicht vollständig, aber zumindest teilweise durch die Ringdichtung verschlossen wird, lassen sich die vorstehend genannten Probleme (Mitschleppen und Beschädigung des Dichtungsmaterials) nicht vollständig ausschließen.

Eine zweckmäßige Ausführungsform der P 198 26 308.2 sieht zwar vor, daß die äußere Öffnung der Schrägbohrung unterhalb der durch den oberen Umfangsrand des der Ringdichtung zugewandten Ringvorsprungs definierten Ebene liegt. Diese Ausführungsform erfordert aber eine präzise Verarbeitung und Einpassung des Ventils in den Deckel des Aerosolbehälters; außerdem muß dann auch, weil die äußere Öffnung des Durchgangs stets geöffnet ist, der Ringvorsprung genau mit der Ringdichtung abschließen, und eine geringfügige und unbeabsichtigte Achsialversetzung des Abgaberöhrchens kann bereits zu einer nicht gewollten Abgabe führen.

Aufgabe der vorliegenden Erfindung ist es, ein Ventil zur Abgabe von unter Druck stehenden Flüssigkeiten bereitzustellen, mit dem die vorstehend angesprochenen Probleme weitgehend vermieden werden können, und mit dem auf sichere Weise gut reproduzierbare Dosierungen möglich sind.

Diese Aufgabenstellung wird mit der vorliegenden Erfindung gelöst.

Gegenstand der Erfindung ist ein Ventil gemäß Patentanspruch 1 zur Abgabe von unter Druck stehenden Flüssigkeiten, Schäumen, Gelen oder dgl., mit einem fluiddicht am Rand einer in einem Deckel für eine Behälteröffnung ausgebildeten Deckelöffnung befestigbaren Ventilkörper, einem im Ventilkörper achsial verschieblich gelagerten, aus einer Schließstellung heraus entgegen der Wirkung eines elastischen Elements, insbesondere einer Schraubendruckfeder bewegbaren Abgaberöhrchen, und einer zwischen dem Rand der Deckelöffnung und dem Ventilkörper das Abgaberöhrchen eng umschließend angeordneten Ringdichtung aus Gummi oder dgl. elastischem Dichtmaterial, derart, daß diese in Schließstellung des Abgaberöhrchens bzw. Ventils einen im Abgaberöhrchen ausgebildeten Austragskanal fluiddicht schließt, wobei das Abgaberöhrchen einen Ringflansch mit einem der Ringdichtung zugewandten Ringvorsprung zur Herstellung einer Fluiddichtung zwischen Ringdichtung und Austragskanal des Abgaberöhrchens umfaßt, wobei die Fluidverbindung zum Austragskanal des Abgaberöhrchens durch einen im Abgaberöhrchen ausgebildeten und am behälterinneren Ende des Austragskanals in diesen mündenden Durchgang gebildet ist. Der äußere Rand des Durchgangs ist abgerundet ausgebildet.

Zweckmäßige Ausführungsformen sind Gegenstand der Unteransprüche 2 bis 4.

Nachstehend werden Ausführungsformen von Ventilen des Standes der Technik und von erfindungsgemäßen Ventilen anhand der beigefügten Zeichnungen näher beschrieben. Es zeigen:
Figur 1 eine vergrößerte Darstellung des eingekreisten Bereiches der Figur 3 mit einem erfindungsgemäß ausgestalteten Durchgang bei geschlossenem Ventil (Figur 1a) und bei sich öffnendem Ventil (Figur 1b).
Figur 2 eine vergrößerte Darstellung des eingekreisten Bereichs der Figur 3 mit einem Durchgang gemäß dem Stand der Technik bei geschlossenem Ventil (Figur 2a), und bei sich öffnendem Ventil (Figur 2b); und die
Figur 3 ein Ventil gemäß Stand der Technik und nach dem Oberbegriff des Anspruchs 1 im Längsschnitt;

In den Figuren 1 und 2 besitzen die mit Figur 3 gleichen Bezugszeichen die gleiche Bedeutung wie in Figur 3.

Die Figur 2 läßt erkennen, daß durch einen nicht abgestumpften, im wesentlichen scharfkantigen Öffnungsrand 29 des Durchgangs 24 beim öffnungsvorgang des Ventils eine ausgeprägte Tendenz zum Mitschleppen und Quetschen der Dichtung 20 besteht.

In Figur 1 ist aufgrund der abgestumpften (abgerundeten) Form des Öffnungsrandes 29 ein Mitschleppen und Quetschen der Dichtung 20 kaum erkennbar. Dadurch wird eine gute Funktionsweise des Ventils gewährleistet und eine Zerstörung des Dichtungsmaterials kann vermieden werden.

Der Querschnitt des abgestumpften Randes der äußeren Öffnung des Durchgangs 24 kann irgendeine Form aufweisen, die einen scharfkantigen Rand vermeidet. Sie kann z.B. abgerundet (vorzugsweise wulstartig, wie in Figur 1 dargestellt), abgeschrägt oder trompetenförmig sein.

Der erfindungsgemäß ausgestaltete Durchgang 24 kann z.B. nach der Herstellung des Abgaberöhrchens 13, das in der Regel aus einem geeigneten Kunststoff besteht, auf einfache Weise ausgebildet werden, z.B. mittels einer erhitzten Nadel, eines Bohrers, oder ähnlicher geeigneter Werkzeuge.

Die Durchgänge weisen in der Regel einen Durchmesser von 0,25 bis 1,0 mm, vorzugsweise 0,27 bis 0,5 mm, und eine Länge von 1,0 bis 4,0 mm auf.

Der Radius eines an die Krümmung der Abstumpfung des äußeren Randes angepaßten Kreises, z.B. der Radius einer wulstartigen Abrundung, liegt zweckmäßigerweise im Bereich von 1/3 bis 1/2 des Durchmessers des Durchgangs 24.

Aufgrund der mit der erfindungsgemäßen Ausgestaltung des äußeren Randes erzielbaren guten Funktionsweise kann der Durchgang als Querbohrung (parallel zur Querschnittsebene der Ringdichtung) oder als Schrägbohrung (die sich von außen nach innen und von oben nach unten erstreckt) ausgebildet sein, und die äußere Öffnung kann sich im Bereich der Ringdichtung oder auch teilweise unterhalb der durch den oberen Umfangsrand des der Ringdichtung zugewandten Ringvorsprungs definierten Ebene befinden.

### Bezugszeichenliste

- 11: Deckel
- 12: zentrale Öffnung
- 13: Abgaberöhrchen
- 15: Ventilkörper
- 16: Rand
- 20: Ringdichtung
- 24: Durchgang
- 25: Austragskanal
- 27: Ringflansch
- 28: Ringvorsprung
- 29: Rand der Durchgangsöffnung

## Patentansprüche

1. Ventil für die Abgabe von unter Druck stehenden Flüssigkeiten, Schäumen, Gelen oder dgl., mit einem fluiddicht am Rand einer in einem Deckel (11) für eine Behälteröffnung ausgebildeten Deckelöffnung (12) befestigbaren Ventilkörper (15), einem im Ventilkörper (15) achsial verschieblich gelagerten, aus einer Schließstellung heraus entgegen der Wirkung eines elastischen Elements, insbesondere einer Schraubendruckfeder (21) bewegbaren Abgaberöhrchen (13), und einer zwischen dem Rand (16) der Deckelöffnung und dem Ventilkörper (15) das Abgaberöhrchen (13) eng umschließend angeordneten Ringdichtung (20) aus Gummi oder dgl. elastischem Dichtmaterial, derart, daß diese in Schließstellung des Abgaberöhrchens (13) bzw. Ventils einen im Abgaberöhrchen ausgebildeten Austragskanal (25) fluiddicht schließt, wobei das Abgaberöhrchen (13) einen Ringflansch (27) mit einem der Ringdichtung (20) zugewandten Ringvorsprung (28) zur Herstellung einer Fluiddichtung zwischen Ringdichtung (20) und Austragskanal (25) des Abgaberöhrchens (13) umfaßt, wobei die Fluidverbindung zum Austragskanal (25) des Abgaberöhrchens (13) durch einen im Abgaberöhrchen (13) ausgebildeten und am behälterinneren Ende des Austragskanals (25) in diesen mündenden Durchgang (24) gebildet ist,
**dadurch gekennzeichnet, daß**
der äußere Rand (29) des Durchgangs (24) abgerundet ausgebildet ist.

2. Ventil nach Anspruch 1,
**dadurch gekennzeichnet, daß**
der Durchgang (24) als Querbohrung oder Schrägbohrung ausgebildet ist.

3. Ventil nach Anspruch 1 oder 2, **dadurch gekennzeichnet, daß** der äußere Rand (29) des Durchgangs (24) wulstartig ausgebildet ist.

4. Ventil nach einem der Ansprüche 1 bis 3, **dadurch gekennzeichnet, daß** der Radius der Abrundung 1/3 bis 1/2 des Durchmessers der Öffnung (29) des Durchgangs (24) beträgt.

## Claims

1. A valve for the release of fluids, foams, gels or the like which are under pressure, having a valve member (15) securable in a fluid-tight manner to the edge of a lid opening (12) formed in a lid (11) for a container opening, a release tube (13) mounted so as to be axially displaceable in the valve member (15) and movable out of a closed position against the action of a resilient element, in particular a helical compression spring (21), and an annular seal (20) of rubber or the like arranged between the edge (16) of the lid opening and the valve member (15) so as to surround the release tube (13) closely, in such a way that in the closed position of the release tube (13) or valve the said annular seal (20) closes in a fluid-tight manner a delivery duct (25) formed in the release tube, wherein the release tube (13) comprises an annular flange (27) with an annular projection (28) facing the annular seal (20) in order to produce a fluid seal between the annular seal (20) and the delivery duct (25) of the release tube (13), wherein the fluid connexion to the delivery duct (25) of the release tube (13) is formed by a passage (24) formed in the release tube (13) and opening into the delivery duct (25) at the end of the latter inside the container, **characterized in that** the outer edge (29) of the passage (24) is made rounded.

2. A valve according to Claim 1, **characterized in that** the passage (24) is constructed in the form of a transverse bore or an oblique bore.

3. A valve according to Claim 1 or 2, **characterized in that** the outer edge (29) of the passage (24) is constructed in the manner of a bulge.

4. A valve according to one of Claims 1 to 3, **characterized in that** the radius of the rounding amounts to from 1/3 to 1/2 of the diameter of opening (29) of the passage (24).

## Revendications

1. Soupape pour la distribution des liquides, mousses, gels, etc. soumis à la pression, avec un corps de soupape (15) étanche aux fluides pouvant être fixé sur le bord d'une ouverture de couvercle (12) réalisée sur un couvercle (11), un tube de distribution (13) logé dans le corps de soupape (16) avec possibilité de déplacement axial, mobile à partir d'une position de fermeture contre l'action d'un élément élastique, en particulier d'un ressort de pression hélicoïdal (21), et une garniture annulaire (20), en caoutchouc ou autre matériau similaire, disposée pour entourer de manière serrée le tube de distribution (13) entre le bord (16) de l'ouverture du couvercle et le corps de soupape (15), de sorte qu'en position fermée du tube de distribution (13) ou de la soupape, elle ferme un canal de sortie (25) ménagé dans le tube de distribution, de manière étanche aux fluides, le tube de distribution (13) contenant un flasque annulaire (27) avec une saillie annulaire (28) tournée vers la garniture annulaire (20) pour produire une étanchéisation aux fluides entre la garniture annulaire (20) et le canal de sortie (25) du tube de. distribution (13), la connexion de fluide vers le canal de sortie (25) du tube de distribution (13) étant réalisée à travers un passage (24) ménagé dans le tube de distribution (13) et débouchant à l'extrémité interne du réservoir du canal de sortie (25), **caractérisée en ce que** le bord externe (29) du passage (24) est: réalisé sous forme arrondie.

2. Soupape selon la revendication 1, **caractérisée en ce que** le passage (24) est formé par un perçage transversal ou un perçage oblique.

3. Soupape selon la revendication 1 ou 2, **caractérisée en ce que** le bord externe (29) du passage (24) est construit sous forme de bourrelet.

4. Soupape selon l'une quelconque des revendications 1 à 3, **caractérisée en ce que** le rayon de l'arrondi représente 1/3 à 1/2 du diamètre de l'ouverture (29) du passage (24).
